# FASCICULE DE BREVET EUROPEEN

(11) **EP 0 968 665 B1**
(45) Date de publication et mention de la délivrance du brevet: **14.08.2002**
(21) Numéro de dépôt: 99810509.2
(22) Date de dépôt: 10.06.1999
(51) Int. Cl.: A43B 5/04

(54) **Chaussure de ski**
Skischuh
Ski boot

(30) Priorité: 03.07.1998 CH 143498
(43) Date de publication de la demande: 05.01.2000
(73) Titulaire: LANGE INTERNATIONAL S.A., 1700 Fribourg (CH)
(72) Inventeur: Bauvois, Jean, 38250 Villard de Lans (FR)
(74) Mandataire: Meylan, Robert Maurice

(56) Documents cités:
- EP-A- 0 486 940
- EP-A- 0 596 281

## Description

La présente invention a pour objet une chaussure de ski comprenant une première partie constituée essentiellement d'une semelle et d'une tige enveloppant le pied et la région malléolaire et une seconde partie constituée d'un collier articulé par rapport à la tige de manière à permettre un mouvement du collier d'avant en arrière et inversement, et des moyens de retenue du collier s'opposant au basculement du collier vers l'arrière, mais cédant lorsque l'effort tendant à faire basculer le collier dépasse une valeur déterminée.

Une telle construction a pour but de protéger le genoux du skieur, plus précisément le ligament croisé antérieur, lorsqu'une force excessive vers l'avant est exercée sur le tibia relativement au fémur. Il a été observé que les ruptures du ligament croisé antérieur dues à un effort excessif de ce type ont augmenté dans une très grande mesure alors que les blessures d'autres types, en particulier les fractures de la jambe et de la cheville ont considérablement diminué en raison des progrès réalisés dans les fixations de sécurité. Un effort excessif sur le ligament croisé antérieur se produit notamment lors d'un passage de bosse, que ce soit en sautant, à la réception, ou en redescendant rapidement la bosse.

Du brevet US 5 107 608 on connaît déjà une chaussure équipée d'un dispositif de retenue à déclenchement destiné à protéger le ligament croisé antérieur en cas d'effort excessif. Ce dispositif comprend un verrou en forme de levier coudé du premier genre retenu par un ressort. En cas d'effort excessif sur le collier, le ressort ne parvient plus à retenir le verrou, qui bascule et libère le collier. Un tel dispositif présente l'inconvénient de ne pouvoir être remis en position initiale par le skieur. Il est en outre relativement encombrant.

De la demande internationale WO 97/22 271, on connaît en outre une chaussure de ski également équipée d'un dispositif de retenue déclenchant en cas d'effort excessif sur le collier, vers l'arrière. Ce dispositif est constitué d'une genouillère à ressort, dont l'articulation présente un jeu autorisant un certain déplacement longitudinal de l'axe d'articulation dans l'élément inférieur de la genouillère, et dont les éléments viennent en butée, en un point situé à une certaine distance de l'axe d'articulation, au bout d'une course inférieure au déplacement possible de l'axe. Les éléments de la genouillère étant arrivés en butée et le ressort de la genouillère ayant déjà subit une certaine compression, si l'effort sur le collier continue de croître il se produit un pivotement des éléments de la genouillère autour de leur point d'appui et la genouillère déclenche si son articulation dépasse l'alignement des points d'articulation de la genouillère à la tige et au collier. Ce dispositif a l'avantage de pouvoir être ramené en position initiale par le skieur, mais il est relativement complexe et encombrant.

La présente invention a pour but de réaliser des moyens de retenue satisfaisant les mêmes conditions de déclenchement à partir d'un effort déterminé, mais de construction beaucoup plus simple que les moyens de retenue connus de l'art antérieur.

La chaussure selon l'invention est caractérisée en ce que les moyens de retenues sont constitués d'une pièce travaillant en compression et cédant par flambage.

Dans la demande de brevet EP 0 596 281, qui réprésente le préambule de la revendication 1 il a été proposé de remplacer dans une chaussure de ski de fond, un ressort de poussée par récupération d'énergie par une lame travaillant en flambage, mais cette lame fléchit simplement comme un ressort pour assurer la même fonction que le ressort, c'est-à-dire réduire l'effort nécessaire du skieur pour ramener son ski lors de la pratique du pas de patinage (skating).

La pièce de retenue peut être une pièce à récupération de forme telle qu'une lame flexible élastique ou une pièce sans récupération de forme, telle qu'une lame ou une barre dont le flambage provoque la pliure au-delà de la limite d'élasticité ou une pièce tubulaire s'affaissant par écrasement au-delà d'une certaine compression axiale, un tel affaissement pouvant être assimilé à un flambage.

Dans le cas d'une lame flexible à récupération de forme, celle-ci pourrait être reliée à l'une des parties de la chaussure, de préférence le collier, par une chape articulée sur le collier, de telle manière qu'elle peut occuper soit une position de retenue, soit une position écartée de l'autre partie de la chaussure autorisant le redressement du collier, c'est-à-dire une position de repos ou de marche.

Le dessin annexé représente, à titre d'exemple, trois modes d'exécution de l'invention.

La figure 1 représente l'arrière d'une chaussure de ski avec, en arraché, le dispositif de retenue selon un premier mode d'exécution.

La figure 2 est une vue analogue représentant un dispositif de retenue selon un deuxième mode d'exécution.

La figure 3 est une vue de côté du dispositif de retenue selon ce deuxième mode d'exécution.

La figure 4 est une vue en coupe axiale du dispositif représenté à la figure 3.

La figure 5 est à nouveau une vue de l'arrière d'une chaussure de ski équipée d'un dispositif de retenue selon un troisième mode d'exécution.

La figure 6 représente le dispositif de retenue de la figure 5 après affaissement.

La figure 1 représente partiellement une chaussure de ski dont on reconnaît la coque 1 comprenant une tige 2 et une semelle 3 et un collier de bas de jambe 4 articulé sur la tige 2 en deux points opposés 5 dans la région malléolaire.

Le collier 4 est empêché de basculer vers l'arrière par une lame 6 dont les extrémités sont retenues dans des logements formés dans des portées de la tige 2 et du collier 4. La lame 6 est par exemple en acier ressort. Lorsqu'un effort est exercé sur le collier 4 dans le sens d'un basculement vers l'arrière, la lame 6 est soumise à une compression axiale. Si cette compression dépasse une certaine valeur, la lame 6 cède par flambage, comme représenté en traits mixtes 6'. Selon l'élasticité de la lame 6, celle-ci est capable ou non de récupérer sa forme initiale après flambage. Dans le cas où la lame 6 ne récupère pas sa forme initiale, l'utilisateur remplacera la lame par une nouvelle lame.

Le mode d'exécution représenté aux figures 2 à 4 diffère du premier mode d'exécution en ce que la lame 6 est montée dans une chape 7 montée rotativement sur le collier 4 autour d'un axe 8. En position d'utilisation l'extrémité inférieure de la lame 6 est engagée dans un logement 9 de la tige 2 et fonctionne comme la lame de la figure 1. Grâce à l'articulation 8, l'extrémité de la lame 6 peut toutefois être écartée de la tige 2, comme représenté en traits mixtes 6". Dans cette position, la lame 6 est inefficace et le collier 4 peut se redresser librement.

Selon le troisième mode d'exécution représenté aux figures 5 et 6, le dispositif de retenue cédant par flambage est constitué d'une pièce tubulaire 10 de forme ovoïde tronquée ou en tonneau. Lorsque la compression de la pièce 10 dépasse une certaine valeur, celle-ci cède et s'affaisse comme représenté à la figure 10. La pièce 10 peut être en métal ou en matière synthétique. Elle sera bien entendu remplacée après chaque écrasement.

La pièce tubulaire pourrait bien entendu être simplement cylindrique ou de toute autre forme appropriée.

Dans tous les modes d'exécution la résistance des pièces cédant par flambage pourra être adaptée à la morphologie de l'utilisateur.

La solution selon l'invention est bien entendu également applicable à une chaussure de ski dont le collier est articulé par l'arrière à l'arrière de la coque, par exemple comme décrit dans les demandes de brevet EP 0 594 554, EP 0 619 958, EP 0 470 384 ou WO 94/21 149.

## Revendications

1. Chaussure de ski comprenant une première partie (1) constituée essentiellement d'une semelle (3) et d'une tige (2) enveloppant le pied et la région malléolaire et une seconde partie constituée d'un collier de bas de jambe (4) articulé par rapport à la tige de manière à permettre un mouvement du collier d'avant en arrière et inversement et des moyens de retenue (6; 10) du collier s'opposant au basculement du collier vers l'arrière, mais cédant lorsque l'effort tendant à faire basculer le collier dépasse une valeur déterminée, **caractérisée en ce que** les moyens de retenue sont constitués d'une pièce (6; 10) travaillant en compression et cédant par flambage.

2. Chaussure selon la revendication 1, **caractérisée en ce que** la pièce cédant par flambage est une lame (6).

3. Chaussure selon la revendication 2, **caractérisée en ce que** la lame (6) est articulée sur le collier.

4. Chaussure selon la revendication 3, **caractérisée en ce que** la lame (6) est fixée dans une chape (7) elle-même montée rotativement sur le collier.

5. Chaussure selon la revendication 1, **caractérisée en ce que** la pièce cédant par flambage est une pièce tubulaire (10).

6. Chaussure selon la revendication 5, **caractérisée en ce que** ladite pièce tubulaire (10) est de forme ovoïde tronquée ou en tonneau.

## Claims

1. Ski boot comprising a first component (1), consisting essentially of a sole (3) and an upper (2) which encloses the foot and the malleolar region, and a second component consisting of a lower-leg cuff (4) which is articulated with respect to the upper so as to allow the cuff to move from front to rear and vice versa, and means (6; 10) for retaining the cuff which counteract the rearward tilting of the cuff but give way when the force tending to tilt the cuff exceeds a specific value, **characterized in that** the retaining means consist of a part (6; 10) which works in compression and gives way by buckling.

2. Boot as claimed in claim 1, **characterized in that** the part which gives way by buckling is a leaf (6).

3. Boot as claimed in claim 2, **characterized in that** the leaf (6) is articulated to the cuff.

4. Boot as claimed in claim 3, **characterized in that** the leaf (6) is fixed in a clevis (7) which is itself mounted on the cuff in such a way that it can rotate.

5. Boot as claimed in claim 1, **characterized in that** the part which gives way by buckling is a tubular part (10).

6. Boot as claimed in claim 5, **characterized in that** said tubular part (10) is of truncated ovoid shape or barrel-shaped.

## Patentansprüche

1. Schischuh mit einem ersten Teil (1), bestehend im wesentlichen aus einer Sohle (3) und einem den Fuss und den Knöchelbereich umhüllenden Schaft (2), und mit einem zweiten Teil, bestehend aus einer Manschette (4) für den unteren Teil des Beins, welche in bezug auf den Schaft so angelenkt ist, dass sie eine Bewegung von vorn nach hinten und umgekehrt ausführen kann, sowie aus die Manschette haltenden Mitteln (6; 10), welche einem Kippen der Manschette nach hinten entgegenwirken, jedoch nachgeben, wenn die Kraft, welche die Manschette zu kippen sucht, einen bestimmten Wert übersteigt, **dadurch gekennzeichnet, dass** die Haltemittel aus einem Teil (6; 10) bestehen, welches komprimierbar ist und durch Knicken nachgibt.

2. Schischuh nach Anspruch 1, **dadurch gekennzeichnet, dass** das durch Knicken nachgebende Teil eine Lamelle (6) ist.

3. Schischuh nach Anspruch 2, **dadurch gekennzeichnet dass** die Lamelle (6) auf der Manschette angelenkt ist.

4. Schischuh nach Anspruch 3, **dadurch gekennzeichnet, dass** die Lamelle (6) in einer Abdeckkappe (7) befestigt ist, die ihrerseits drehbar auf der Manschette montiert ist.

5. Schischuh nach Anspruch 1, **dadurch gekennzeichnet, dass** das durch Knicken nachgebende Teil ein röhrenförmiges Teil (10) ist.

6. Schischuh nach Anspruch 5, **dadurch gekennzeichnet, dass** das erwähnte röhrenförmige Teil (10) die Form eines an den Enden abgeschnittenen Eis oder einer Tonne hat.
